# EUROPÄISCHE PATENTSCHRIFT

(11) **EP 0 853 166 B1**
(45) Veröffentlichungstag und Bekanntmachung des Hinweises auf die Patenterteilung: **31.07.2002**
(21) Anmeldenummer: 97122166.8
(22) Anmeldetag: 16.12.1997
(51) Int. Cl.: E04C 1/42

(54) **Hohlglasstein der Feuerwiderstandsklasse F**
Fire resistant hollow glass block
Brique en verre creuse resistant au feu

(30) Priorität: 11.01.1997 DE 19700751
(43) Veröffentlichungstag der Anmeldung: 15.07.1998
(73) Patentinhaber: Saint-Gobain Oberland AG, 88410 Bad Wurzach (DE)
(72) Erfinder: Franek, Henning, Dr., 56242 Quirnbach (DE); Saynisch, Horst, 57614 Fluterschen (DE)
(74) Vertreter: Dederichs, August

(56) Entgegenhaltungen:
- DE-A- 2 830 504

## Beschreibung

Die Erfindung betrifft einen Hohlglasstein mit den Merkmalen des Oberbegriffs des Patentanspruchs 1 und ein mindestens zwei solcher Hohlglassteine umfassendes Wandelement, welche für einschalige feuerwiderstandsfähige Wandteile der Feuerwiderstandsklasse F 30 geeignet sind.
Wandteile der Feuerwiderstandsklasse F 30 müssen bei den nach DIN 4102 vorgeschriebenen Brandversuchen für einen Zeitraum von wenigstens 30 Minuten als Raumabschluß wirksam bleiben. Während dieser Zeit dürfen sie sich auf der dem Feuer abgekehrten Seite im Mittel um nicht mehr als 140 K über die Anfangstemperatur erwärmen, wobei an keiner Messstelle eine Temperaturerhöhung von mehr als 180 K über die Anfangstemperatur eintreten darf.
Wandteile mit handelsüblichen Hohlglassteinen erfüllen diese Anforderungen nur dann, wenn die aus den Hohlglassteinen bestehenden Wandflächen zweischalig ausgebildet sind, das heißt wenn parallel zu der Glasstein-Wandfläche eine zweite Wandfläche angeordnet ist, die ebenfalls aus Glassteinen gebildet ist oder aus Glasscheiben mit entsprechenden feuerwiderstandsfähigen Eigenschaften.
Aus US-A-2,118,643 ist ein einschlägiger Hohlglasstein bekannt, zwischen dessen Halbschalen eine Drahtglasscheibe mittels eines geeigneten Zements so dicht eingesetzt ist, dass ein Teilvakuum in den beiden Teilräumen beidseits der Glasscheibe erhalten werden kann. Dieser Hohlglasstein ist auch als Brandschutzelement vorgesehen, wobei die Drahtglasscheibe den Durchbruch von Flammen verhindern soll. Demgegenüber sagt die genannte Druckschrift nichts über die vorzusehenden Wandstärken der Sichtflächen-Wände aus.

DE-A-28 30 504 beschreibt einen weiteren Hohlglasstein mit einer zwischen seine Halbschalen eingesetzten Glasscheibe, die mit einer IR-reflektierenden Beschichtung versehen ist. Diese Ausstattung des nicht für den Brandschutz vorgesehenen Hohlglassteins soll die Wärmedurchlässigkeit einer damit ausgeführten Wand vermindern.
Der Erfindung liegt die Aufgabe zugrunde, einen Hohlglasstein bereitzustellen, mit dem einschalige Wandteile herstellbar sind, die der Feuerwiderstandsklasse F 30 entsprechen, und ein solche Hohlglassteine umfassendes Wandelement zu schaffen.
Erfindungsgemäß wird diese Aufgabe durch einen Hohlglasstein mit den Merkmalen des Patentanspruchs 1 sowie durch ein Wandelement mit den Merkmalen des Patentanspruchs 6 gelöst. Die diesen Ansprüchen jeweils nachgeordneten abhängigen Ansprüche geben vorteilhafte Weiterbildungen dieser Gegenstände an.
Der Hohlglasstein gemäß der Erfindung zeichnet sich dadurch aus, daß seine beiden die Sichtflächen bildenden Wände eine Wandstärke von wenigstens 18 mm und höchstens 25 mm aufweisen.
Das Wandelement ist erfindungsgemäß mit einem umlaufenden bewehrten Randstreifen von wenigstens 55 bis 60 mm Breite und 80 mm Dicke aus einem Wärmedämm-Mörtel oder einem entsprechenden Beton versehen. Die bewehrten Fugen von ca. 15 mm Breite zwischen den Hohlglassteinen sind ebenfalls mit Wärmedämm-Mörtel oder Beton ausgefüllt.

Die Wandstärke der Sichtflächen der Glassteinhalbschalen kann bis etwa 25 mm betragen; vorzugsweise beträgt sie etwa 19 bis 22 mm. Bei dieser bevorzugten Wandstärke sind zum einen die Anforderungen der Feuerwiderstandsklasse F 30 voll erfüllt, und zum anderen lassen sich Glassteinhalbschalen mit diesen Wandstärken mit den üblichen vorhandenen Pressen noch ohne fabrikationstechnische Schwierigkeiten herstellen.

Eine weitere Verbesserung der Feuerwiderstandseigenschaften läßt sich erreichen, wenn in Weiterbildung der Erfindung die zwischen den Glassteinhalbschalen angeordnete Glasscheibe auf wenigstens einer Seite mit einer IR-reflektierenden Beschichtung versehen ist.

Die beiden Glassteinhalbschalen können miteinander verschweißt sein, wobei die Glasscheibe in diesem Fall vor dem Schweißvorgang in eine der beiden Glassteinhalbschalen in der Nähe der späteren Schweißnaht eingelegt wird. Vorzugsweise sind jedoch die Glassteinhalbschalen und die als Trennwand wirkende Glasscheibe mit Hilfe eines wasserdampfdiffusionsdichten Klebers miteinander verbunden.

Ein Ausführungsbeispiel eines erfindungsgemäßen Hohlglassteins ist in der Zeichnung dargestellt und wird anhand der Zeichnung näher beschrieben.

Der Hohlglasstein besteht aus den beiden Glassteinhalbschalen 1, 2 und der in der Mittelebene des Hohlglasstein angeordneten Glasscheibe 8. Die beiden Glassteinhalbschalen 1, 2 sind vorzugsweise identisch ausgebildet und weisen eine die Sichtfläche bildende Wand 3 und eine umlaufende Seitenwand 4 auf. Die die Sichtfläche bildende Wand 3 hat eine Dicke von etwa 20 mm, und die umlaufende Seitenwand 4 die übliche Dicke von etwa 5 bis 10 mm. Die die Sichtfläche bildende Wand 3 ist entlang ihres Umfangs mit einem umlaufenden Randwulst 5 versehen. Es ist jedoch auch möglich, auf den Sichtflächen den Randwulst 5 wegzulassen und auf diese Weise die Sichtflächen der Wand 3 bis an den Rand eben auszubilden.

Die Glasscheibe 8 besteht aus 4 mm dickem Floatglas. Durch diese Glasscheibe 8 wird die erforderliche Isolierung gegen den Wärmedurchtritt im Brandfall erreicht. Wenn die Glasscheibe 8 auf einer oder auf beiden Seiten mit einer IR-reflektierenden Schicht 9 versehen ist, wird hierdurch die Wärmeisolationswirkung weiter erhöht, da auf diese Weise der Strahlungsanteil des Wärmedurchtritts durch die Glasscheibe weiter verringert wird. Die IR-reflektierende Schicht 9 kann eine pyrolytisch aufgebrachte Metalloxidschicht sein, beispielsweise eine Schicht aus fluordotiertem Zinnoxid, oder eine nach einem Vakuumverfahren aufgebrachte Mehrfachschicht mit einer Funktionsschicht aus Silber, doch lassen sich selbstverständlich auch alle anderen bekannten IR-reflektierenden Schichten hierfür verwenden.

Die Verbindung der Glassteinhalbschalen 1, 2 und der Glasscheibe 8 miteinander erfolgt über Klebeschichten 10 aus einem wasserdampfdiffusionsdichten Kleber. Geeignete Kleber, die die erforderlichen Eigenschaften hinsichtlich der Dauerhaftigkeit und der Wasserdampfdichtigkeit aufweisen, sind im Handel erhältlich. Bewährt hat sich hierfür beispielsweise der unter dem Handelsnamen PACTAN 3040 bekannte Kleber der Firma "Heidelberger Baustofftechnik". Die in dem Hohlglasstein eingeschlossene Luft muß dauerhaft trocken sein, um einen niedrigen Taupunkt zu gewährleisten. Das Zusammenkleben der Glassteinhalbschalen mit der Glasscheibe erfolgt deshalb in trockener Luft.

Aus diesen Hohlglassteinen können auch vorgefertigte Wandelemente hergestellt werden. Diese werden zweckmäßigerweise mit einem umlaufenden bewehrten Randstreifen von wenigstens 55 bis 60 mm Breite und 80 mm Dicke aus einem Wärmedämm-Mörtel oder einem entsprechenden Beton versehen. Beim Aufbau der Wandelemente sind bewehrte Fugen von ca. 15 mm Breite ebenfalls aus Wärmedämm-Mörtel oder aus Beton vorzusehen. Die Fugen sind horizontal in jeder Fuge mit 2 x ø 6 mm feuerverzinktem Betonstabstahl S 500 gerippt, und vertikal in jeder zweiten Fuge mit 1 x ø 6 mm feuerverzinktem Betonstabstahl S 500 gerippt zu bewehren. Ein solches Wandelement, das außer seinem Eigengewicht keine zusätzliche vertikale Belastung erhält, kann eine Größe von bis zu 9,0 m² aufweisen, wobei die Höhe des Wandelements auf maximal etwa 3,5 m² beschränkt ist.

Zwei Wandelemente dieser Art mit den Abmessungen 3,0 x 3,0 m² wurden Brandversuchen nach DIN 4102 unterworfen. Bei einem dieser Versuche war das Wandelement nach einer Branddauer von 33 Minuten in einer Längsfuge nach außen aufgebrochen, jedoch waren die Wärmedurchtritts-Höchstwerte zu diesem Zeitpunkt noch nicht erreicht. Bei dem zweiten Brandversuch widerstand das Wandelement dem Feuer für eine Zeitdauer von 42 Minuten. Nach dieser Zeit war die erlaubte höchste Erwärmung auf der dem Feuer abgewandten Seite an einzelnen Stellen überschritten. In beiden Fällen genügte das Wandelement also den Bedingungen der Feuerwiderstandsklasse F 30.

## Patentansprüche

1. Hohlglasstein aus zwei Halbschalen (1, 2) mit jeweils einer eine Sichtfläche bildenden Wand (3) und einer umlaufenden Seitenwand (4), in dem eine Glasscheibe (8) als Trennwand mit wasserdampfdiffusionsdichter Verbindung zu beiden Seitenwänden (4) angeordnet ist, **dadurch gekennzeichnet, dass** die beiden die Sichtflächen bildenden Wände (3) für den Einsatz in einschaligen feuerwiderstandsfähigen Wandteilen der Feuerwiderstandsklasse F 30 eine Wandstärke von wenigstens 18 mm und höchstens 25 mm aufweisen.

2. Hohlglasstein nach Anspruch 1, **dadurch gekennzeichnet, dass** die zwischen den Glassteinhalbschalen (1, 2) angeordnete Glasscheibe (8) wenigstens auf einer Seite mit einer IR-reflektierenden Beschichtung (9) versehen ist.

3. Hohlglasstein nach Anspruch 2, **dadurch gekennzeichnet, dass** die IR-reflektierende Beschichtung (9) aus einer pyrolytisch hergestellten Schicht aus einem Metalloxid, insbesondere aus fluordotiertem Zinnoxid, oder aus einer nach einem Vakuumverfahren aufgebrachten Mehrfachschicht mit einer metallischen Funktionsschicht besteht.

4. Hohlglasstein nach einem der Ansprüche 1 bis 3, **dadurch gekennzeichnet, dass** die Glasscheibe (8) und die Seitenwände (4) der Glassteinhalbschalen (1,2) mit Hilfe eines wasserdampfdiffusionsdichten Klebers (10) miteinander verbunden sind.

5. Hohlglasstein nach einem der vorstehenden Ansprüche 1 bis 3, **dadurch gekennzeichnet, dass** die beiden Halbschalen miteinander verschweißt sind, wobei die Glasscheibe vor dem Schweißvorgang in eine der beiden Glassteinhalbschalen in der Nähe der späteren Schweißnaht eingelegt wurde.

6. Wandelement der Feuerwiderstandsklasse F 30 für den Brandschutz, umfassend mindestens zwei Hohlglassteine nach einem der vorstehenden Ansprüche 1 bis 5, **dadurch gekennzeichnet, dass** jedes Wandelement mit einem umlaufenden bewehrten Randstreifen von wenigstens 55 bis 60 mm Breite und 80 mm Dicke aus einem Wärmedämm-Mörtel oder einem entsprechenden Beton versehen ist, und dass die bewehrten Fugen von ca. 15 mm Breite zwischen den Hohlglassteinen ebenfalls mit Wärmedämm-Mörtel oder Beton ausgefüllt sind.

7. Wandelement nach Anspruch 6, **dadurch gekennzeichnet, dass** die Fugen horizontal in jeder Fuge mit feuerverzinktem Betonstabstahl gerippt, und vertikal in jeder zweiten Fuge mit feuerverzinktem Betonstabstahl bewehrt sind.

## Claims

1. Hollow glass block comprising two half-shells (1, 2), each having a wall (3) forming an exposed face and a peripheral side wall (4), in which a glass pane (8) is arranged as partition wall with water vapour diffusion-tight connection to both side walls (4), **characterized in that** the two walls (3) forming the exposed faces have a minimum wall thickness of 18 mm and maximum wall thickness of 25 mm for use in single-shell fire-resisting wall elements of fire rating F30.

2. Hollow glass block according to Claim 1, **characterized in that** the glass pane (8) arranged between the glass block half-shells (1, 2) is provided with an IR-reflective coating (9) on at least one side.

3. Hollow glass block according to Claim 2, **characterized in that** the IR-reflective coating (9) is composed of a metal oxide manufactured by a pyrolytic process, especially of fluorine-doped tin oxide, or of a multiple layer applied by a vacuum process and having a metal functional layer.

4. Hollow glass block according to one of Claims 1 to 3, **characterized in that** the glass pane (8) and the side walls (4) of the glass block half-shells (1, 2) are joined together by means of a water vapour diffusion-tight adhesive (10).

5. Hollow glass block according to one of the preceding Claims 1 to 3, **characterized in that** the two half-shells are welded together, the glass pane having been inserted into one of the two glass block half-shells in proximity to the subsequent weld seam prior to the welding process.

6. Wall element of fire rating F30 for fire protection, comprising at least two hollow glass blocks according to one of the preceding Claims 1 to 5, **characterized in that** each wall element is provided with a peripheral reinforced edging strip at least 55 to 60 mm wide and 80 mm thick composed of a heat-insulating mortar or a corresponding concrete, and that the reinforced joints approximately 15 mm wide between the hollow glass blocks are likewise filled with heat insulating mortar or concrete.

7. Wall element according to Claim 6, **characterized in that** the joints, horizontally, are ribbed with hot-dip galvanized reinforcing steel rod in each joint, and vertically are reinforced with hot-dip galvanized reinforcing steel rod in every second joint.

## Revendications

1. Brique creuse en verre constituée de deux demi-coques (1, 2) avec respectivement une paroi (3) formant une surface de visualisation et une paroi latérale périphérique (4), dans laquelle une vitre (8) est agencée comme paroi séparatrice avec une liaison étanche à la diffusion de vapeur d'eau avec les deux parois latérales (4), **caractérisée en ce que** les deux parois (3) formant les surfaces de visualisation présentent pour usage dans des parties de mur à paroi unique résistant au feu de la classe de résistance au feu F 30 une épaisseur de paroi d'au moins 18 mm et au maximum de 25 mm.

2. Brique creuse en verre selon la revendication 1, **caractérisée en ce que** la vitre (8) agencée entre les deux demi-coques (1, 2) de la brique en verre est pourvue, au moins sur une face, d'un revêtement (9) réfléchissant les rayons infrarouges.

3. Brique creuse en verre selon la revendication 2, **caractérisée en ce que** le revêtement (9) réfléchissant les rayons infrarouges est constitué d'une couche appliquée par voie pyrolytique formée d'un oxyde de métal, en particulier d'oxyde d'étain dopé au fluor, ou d'une couche multiple appliquée par un procédé de vide avec une couche fonctionnelle métallique.

4. Brique creuse en verre selon l'une quelconque des revendications 1 à 3, **caractérisée en ce que** la vitre (8) et les parois latérales (4) des demi-coques (1, 2) de la brique en verre sont reliées les unes aux autres au moyen d'une colle (10) étanche à la diffusion de vapeur d'eau.

5. Brique creuse en verre selon l'une quelconque des revendications 1 à 3, **caractérisée en ce que** les deux demi-coques sont soudées l'une à l'autre, la vitre étant insérée avant l'opération de soudage dans l'une des deux demi-coques de la brique en verre au voisinage du cordon de soudure ultérieur.

6. Elément de mur de classe de résistance au feu F 30 pour protection contre l'incendie, comprenant au moins deux briques creuses en verre selon l'une quelconque des revendications 1 à 5, **caractérisé en ce que** chaque élément de mur est pourvu d'une bande de bord armée périphérique d'une largeur d'au moins 55 à 60 mm et d'une épaisseur de 80 mm constituée d'un mortier calorifuge ou d'un béton correspondant, et **en ce que** les joints armés d'environ 15 mm de largeur entre les briques creuses en verre sont également remplis de mortier ou béton calorifuge.

7. Elément de mur selon la revendication 6, **caractérisé en ce que** les joints sont nervurés horizontalement à chaque joint avec du rond de béton galvanisé à chaud et verticalement à chaque deuxième joint armé avec du rond de béton galvanisé à chaud.
